# EUROPÄISCHE PATENTSCHRIFT

(11) **EP 2 387 661 B1**
(45) Veröffentlichungstag und Bekanntmachung des Hinweises auf die Patenterteilung: **03.10.2012**
(21) Anmeldenummer: 09753107.3
(22) Anmeldetag: 17.11.2009
(51) Int. Cl.: F02M 47/02, F02M 61/10, F02M 61/12, F02M 61/16, F02M 61/20

(54) **KRAFTSTOFFINJEKTOR FÜR BRENNKRAFTMASCHINEN**
FUEL INJECTOR FOR INTERNAL COMBUSTION ENGINES
INJECTEUR DE CARBURANT POUR MOTEURS À COMBUSTION INTERNE

(30) Priorität: 14.01.2009 DE 102009000206
(43) Veröffentlichungstag der Anmeldung: 23.11.2011
(73) Patentinhaber: Robert Bosch GmbH, 70442 Stuttgart (DE)
(72) Erfinder: CHRIST, Wilhelm, 71634 Ludwigsburg (DE); KREHER, Thilo, 70825 Korntal-Muenchingen (DE); SUENDERHAUF, Gerhard, 75242 Steinegg (DE); KOENINGER, Andreas, 75245 Neulingen-Goebrichen (DE)
(86) Internationale Anmeldenummer: PCT/EP2009/065278
(87) Internationale Veröffentlichungsnummer: WO 2010/081574

(56) Entgegenhaltungen:
- WO-A1-01/79688
- WO-A1-2009/017581
- DE-A1- 10 149 961
- DE-A1- 10 348 928
- DE-A1-102007 032 741
- US-A1- 2006 186 227

## Beschreibung

Die Erfindung betrifft einen Kraftstoffinjektor für Brennkraftmaschinen mit den Merkmalen des Oberbegriffs des Anspruchs 1.

### Stand der Technik

Ein derartiger Kraftstoffinjektor ist aus DE 10 2006 036 447 A1 bekannt. Dieser Kraftstoffinjektor weist eine sogenannte leckagefreie Düsennadel auf, die über die gesamte Länge von einem ringförmigen Druckraum umgeben ist, in dem der Systemdruck des Commen-Rails anliegt. Der Druckraum ist dabei in zwei Teildruckräume mit einem düsennadelsitzfernen Speicherdruckraum und einem düsennadelsitznahen Düsennadeldruckraum aufgeteilt, wobei der düsennadelsitzferne Speicherdruckraum das größere Volumen bildet. Zwischen beiden Druckräumen ist eine hydraulische Verbindung vorhanden. Dadurch, dass alle Druckflächen der Düsennadel dem Systemdruck ausgesetzt sind, ist auch keine Druckstufe vorhanden, die für ein schnelles Schließen der Düsennadel sorgt. Dazu ist vorgesehen, den Speicherdruckraum und den Düsennadeldruckraum über eine hydraulische Schließdrossel zu verbinden, so dass bei geöffneter Düsennadel zwischen beiden Druckräumen eine Druckdifferenz vorliegt, die für ein schnelles Schließen der Düsennadel sorgt.

Zur hydraulischen Drosselung der hydraulischen Verbindung zwischen dem Speicherdruckraum und dem Düsennadeldruckraum wurde in der DE-Patentanmeldung 10 2007 032 741.4 bereits vorgeschlagen, an der Düsennadel zwischen den beiden Druckräumen einen umlaufenden Ringbund auszuführen, der einen Ringspalt um die Düsennadel bildet, der als sogenannte Ringspaltdrossel wirkt. Damit die Drosselwirkung die erforderliche Schließkraft bewirkt, ist eine sehr kleine Spaltweite der Ringspaltdrossel notwendig. Um die Spaltweite geometrisch zu definieren, sind übliche Anforderungen hinsichtlich der Toleranz an Düsenkörper und Düsennadel notwendig.

Ein hydraulisches Drosselelement ist auch beim Dokument DE10149961 A an der Düsennadel zu sehen.

Aufgabe der vorliegenden Erfindung ist es, ein hydraulisches Drosselelement zwischen dem Speicherdruckraum und dem Düsennadeldruckraum auszuführen, das geringere Anforderungen an die Fertigungstoleranzen stellt.

### Offenbarung der Erfindung

Die Aufgabe der Erfindung wird mit den kennzeichnenden Maßnahmen des Anspruchs 1 gelöst. Durch die Ausbildung von mindestens zwei in Strömungsrichtung des zugeführten Kraftstoffs hintereinander liegenden Ringspaltdrosselelementen ist es möglich, ein hydraulische Drosselung zur Ausbildung einer auf die Düsennadel wirkenden Schließkraft zu realisieren, die in der Gesamtwirkung eine geringere Sensitivität hinsichtlich der Spaltweite der Spaltdrossel aufweist. Dadurch ist es möglich, die Spaltweite an den einzelnen Ringspaltdrosselelementen größer zu dimensionieren, wodurch die Anforderungen an die Fertigungsgenauigkeit reduziert werden kann. Zusätzlich wird wegen der größeren Spaltweiten an den einzelnen Ringspaltdrosselelementen die Empfindlichkeit gegenüber im Kraftstoff mitgeführten Partikeln reduziert.

Vorteilhafte Weiterbildungen der Erfindung sind durch die Maßnahmen der Unteransprüche möglich.

### Ausführungsbeispiele

Ausführungsbeispiele der Erfindung sind in der Zeichnung dargestellt und in der nachfolgenden Beschreibung näher erläutert.

Es zeigen:
- Fig. 1: eine Schnittdarstellung durch einen Kraftstoffinjektor gemäß einem ersten Ausführungsbeispiel,
- Fig. 2: einen vergrößerten Ausschnitt X von Figur 1 gemäß einer ersten Ausführungsform eines hydraulischen Drosselelements ,
- Fig. 3: eine zweite Ausführungsform eines hydraulischen Drosselelements im Teilschnitt,
- Fig. 4: eine dritte Ausführungsform eines hydraulischen Drosselelements im Teilschnitt,
- Fig. 5: eine Schnittdarstellung durch einen düsennadelseitigen Abschnitt eines Kraftstoffinjektkors gemäß einem zweiten Ausführungsbeispiel und
- Fig. 6: eine Schnittdarstellung durch einen düsennadelseitigen Abschnitt eines Kraftstoffinjektors gemäß einem dritten Ausführungsbeispiel.

Figur 1 zeigt einen Kraftstoffinjektor mit einem Gehäuse 10, das beispielsweise aus einem Injektorkörper 11 und einem Düsenkörper 12 zusammengesetzt ist. Im Gehäuse 10 ist in einem Druckraum 16 eine Düsennadel 15 längsverschiebbar angeordnet, die beispielsweise von einem elektromagnetischen Steuerventil 30 angesteuert wird. Im Düsenkörper 12 sind Einspritzdüsen 13 vorhanden, über die Kraftstoff in den Brennraum einer Brennkraftmaschine eingespritzt wird.

Die Düsennadel 15 weist einen düsennadelsitznahen Abschnitt 17 und einen düsennadelsitzfernen Kolbenabschnitt 18 auf, wobei der Kolbenabschnitt 18 in einer Führungsbohrung 19 eines Ventilstücks 20 hydraulisch dicht geführt ist. Im Ventilstück 20 ist ein Steuerraum 21 ausgebildet, dem der Kolbenabschnitt 18 der Düsennadel 15 mit einer Druckfläche ausgesetzt ist. Am düsennadelsitznahen Abschnitt 17 weist die Düsennadel 15 eine Dichtfläche auf, die gegen eine am Düsenkörper 12 ausgebildeten Düsennadelsitz 14 drückt. Eine auf die Düsennadel 15 wirkende Schließfeder 29 sorgt dafür, dass die Düsennadel 15 bei abgestellten Motor im Düsennadelsitz 14 bleibt.

Im Düsenkörper 12 ist eine Führungsbohrung 22 ausgebildet, in der die Düsennadel 15 mit einem Führungsabschnitt 23 zusätzlich zur Führungsbohrung 19 im Ventilstück 20 düsennadelsitznah geführt ist. Der Führungsabschnitt 23 ist mit Abflachungen 24 versehen, die eine im Wesentlichen ungedrosselte hydraulische Verbindung zwischen den benachbarten Druckräumen ausbilden. Zwischen Düsennadelbohrung 22 und Düsennadelsitz 14 weist die Düsennadel 15 im Bereich des düsennadelsitznahen Abschnitts 17 einen geringeren Durchmesser auf, so dass sich zwischen Düsenkörper 12 und düsennadelsitznahen Abschnitt 17 ein Ringraum ausbildet, der als Düsennadeldruckraum 25 bezeichnet wird.

Am düsennadelsitzfernen Kolbenabschnitt 18 ist die Düsennadel 15 ebenfalls von einem Ringraum umgeben, welcher ein größeres Volumen als der Düsennadeldruckraum 25 besitzt und welcher als Speicherdruckraum 26 bezeichnet wird. Düsennadeldruckraum 25 und Speicherdruckraum 26 bilden zusammen den Druckraum 16.

In den Speicherdruckraum 26 führt eine Hochdruckzuleitung 27, die den Speicherdruckraum 26 mit dem als Common-Rail ausgeführten Hochdruckspeicher 28 verbindet. Dadurch liegt im Speicherdruckraum 26 der Systemdruck des Common-Rails 28 an. Vom Speicherdruckraum 26 führt eine Zulaufbohrung 32 mit einer Zulaufdrossel in den Steuerraum 21. Vom Steuerraum 21 führt eine Ablaufbohrung 33 mit einer Ablaufdrossel in eine Ventilkammer 34. Die Ventilkammer 34 ist über einen Ventilsitz 35 mit einem Niederdruckraum 36 verbindbar, der an eine Niederdruck-Rücklaufleitung 39 angeschlossen ist. Auf den Ventilsitz 36 wirkt eine Ventilhülse 38 eines Magnetankers 51 des Steuerventils 30.

Zum Öffnen der Düsennadel 15 wird das Steuerventil 30 angesteuert, wodurch der Magnetanker 51 die Ventilhülse 38 vom Ventilsitz 35 abhebt, so dass die Ventilkammer 34 mit dem Niederdruckraum 36 hydraulisch verbunden wird. Dadurch wird der Steuerraum 21 druckentlastet und die auf die Düsennadel 15 im Düsennadeldruckraum 25 wirkende Öffnungskraft übersteigt die im Steuerraum 21 anliegende Schließkraft. Wird der Elektromagnet des Steuerventils 30 deaktiviert, wird die hydraulische Verbindung zwischen Niederdruckraum 36 und Ventilkammer 34 durch Schließen des Ventilsitzes 35 wieder geschlossen und der Steuerraum 21 wird über die Zulaufbohrung 23 befüllt. Dadurch steigt der Druck im Steuerraum 21 an und die Düsennadel 15 wird wieder in den Düsenadelsitz 14 gestellt.

Zwischen dem Speicherdruckraum 26 und dem Düsennadeldruckraum 25 ist ein hydraulisches Drosselelement 40 angeordnet. Das hydraulische Drosselelement 40 wird von mindesten zwei in Strömungsrichtung des Kraftstoffs hintereinander liegenden Spaltdrosselelementen 41.1 bis 41.n gebildet. Beim Ausführungsbeispiel in Figur 1 und 2 bilden zwei Spaltdrosselelemente 41.1 und 41.2 das hydraulische Drosselelement 40. Die beiden Spaltdrosselelemente 41.1, 41.2 sind an dem düsennadelsitznahen Abschnitt 17 der Düsennadel 15 jeweils als ein Ringbund 44 ausgebildet. Jeder Ringbund 44 weist eine schmale zylindrische Umfangsfläche 45 sowie eine erste Ringfläche 46 und eine zweite Ringfläche 47 auf. Die Ringflächen 46, 47 können plan oder schräg verlaufend ausgeführt sein. Zwischen den Umfangsflächen 45 jedes Ringbundes 40 und einer Innenwandung 49 des Düsenkörpers 12 ist ein umlaufender Ringspalt s ausgebildet. Beim Ausführungsbeispiel gemäß Fig. 2 ist der Ringspalt s bei den beiden Spaltdrosselelementen 41.1 und 41.2 gleich dimensioniert. Es ist aber auch möglich, die Spaltdrosselelemente 41.1, 41.2 an der Düsennadel 15 so zu platzieren, dass sich der Ringspalt s zwischen den Umfangsflächen 45 und einer Innenwandung am Injektorkörper 11 ausbildet.

Beim Ausführungsbeispiel in Fig. 3 sind an der Düsennadel 15 vier Ringspaltdrosselelemente 41.1 bis 41.4 ausgebildet, die - wie beim Ausführungsbeispiel in Fig. 2 - jeweils von einem Ringbund 44 ausgebildet sind. Die Ringbunde 44 bilden mit ihrer jeweiligen Umfangsflächen 45 zur Innenwandung 49 des Düsenkörpers 12 den Ringspalt s, der für alle Spaltdrosselelement 41.1 bis 41.4 im Wesentlichen gleich bemessen ist. Auch hier kann der Ringspalt s zwischen den Umfangsflächen 45 und einer Innenwandung am Injektorkörper 11 ausbildet sein.

Beim Ausführungsbeispiel gemäß Fig. 4 sind ebenfalls vier Ringspaltdrosselelemente 41.1 bis 41.4 an der Düsennadel 15 ausgebildet, bei denen die Ringbunde 44 einen in Strömungsrichtung des Kraftstoffs abnehmende Durchmesser d2.1 bis d2.4 aufweisen. Der Düsenkörper 12 ist bei diesem Ausführungsbeispiel mit einer an die unterschiedlichen Durchmesser d2.1 bis d2.4 der verschiedenen Ringbunde 44 entsprechend angepassten stufenförmigen Innenwandung 50 ausgeführt, so dass sich zwischen der gestuften Innenwandung 50 und den jeweiligen Umfangsflächen 45 der Ringbunde 44 jeweils ein Ringspalt s1 bis s4 ausbildet, wobei die Ringspalte s1 bis s4 im Wesentlichen gleich dimensioniert sind. Dadurch bilden die Ringspaltdrosselelemente 41.1 bis 41.4 für den Kraftstoff ein kaskadenförmiges Stufenlabyrinth aus. Die stufenförmige Innenwandung 50 kann dabei auch am Injektorkörper 11 ausgebildet sein.

Aus den Figuren 5 und 6 geht ein düsenkörperseitiger Ausschnitt eines Kraftstoffinjektors gemäß weiteren Ausführungsbeispielen hervor, bei denen die Düsennadel 15 eine kürzere Längserstreckung als beim Ausführungsbeispiel gemäß Fig. 1 aufweist und der Steuerraum 21 von einer am Kolbenabschnitt 18 längs verschiebbaren Steuerraumhülse 51 begrenzt wird. Die Steuerraumhülse 51 wird mittels einer Druckfeder 52 gegen eine Stirnfläche eines weiteren Injektorkörperteils 53 gedrückt, das beispielsweise von einer Drosselplatte mit nicht dargestellten, in den Steuerraum 21 führenden Zu- und Ablaufdrosseln ausgebildet ist.

Beim Ausführungsbeispiel gemäß Fig. 5 ist die Düsennadelführung 23 in der Nähe des Düsennadelsitzes 14 ausgebildet. Die Ringspaltdrosselelemente 41.1 bis 41.n sind - wie bei der Ausführungsform in Fig. 1 - in Strömungsrichtung des Kraftstoffs stromauf von der Düsennadelführung 23 angeordnet.

Beim Ausführungsbeispiel gemäß Fig. 6 ist neben der düsennadelsitznahen Düsennadelführung 23 eine davon beabstandete weitere Düsennadelführung 55 mit weiteren Abflachungen 56 vorgesehen, die ebenfalls eine in Wesentlichen ungedrosselte hydraulische Verbindung ausbilden. Die Ringspaltdrosselelemente 41.1 bis 41.n befinden sich bei diesem Ausführungsbeispiel zwischen den beiden Düsennadelführungen 23 und 55.

## Patentansprüche

1. Kraftstoffinjektor für Brennkraftmaschinen mit einem in einem Gehäuse (10) ausgebildeten Druckraum (16), in dem eine Düsennadel (15) hubverstellbar angeordnet ist, die mit einer Dichtfläche mit einem Düsennadelsitz (14) zusammenwirkt, wobei durch ein Zusammenwirken der Düsenadel (15) mit dem Düsennadelsitz (14) ein Kraftstoffstrom durch wenigstens eine Einspritzöffnung (13) freigegeben oder unterbrochen wird, wobei der Druckraum (16) in einen düsennadelsitzfernen Speicherdruckraum (26) und einen düsennadelsitznahen Düsennadeldruckraum (25) aufgeteilt ist, und wobei zwischen dem Speicherdruckraum (26) und dem Düsenadeldruckraum (25) ein als Ringspaltdrossel ausgebildetes hydraulisches Drosselelement (40) angeordnet ist, **dadurch gekennzeichnet, dass** an der Düsennadel (15) mindestens zwei in Strömungsrichtung des Kraftstoffs hintereinander liegende Ringspaltdrosselelemente (41.1 bis 41.n) angeordnet sind.

2. Kraftstoffinjektor nach Anspruch 1, **dadurch gekennzeichnet, dass** die mindestens zwei Ringspaltdrosselelemente (41.1 bis 41.n) jeweils von einem an der Düsennadel (15) angeordneten Ringbund (44) mit einer schmalwandigen Umfangsfläche (45) gebildet sind.

3. Kraftstoffinjektor nach Anspruch 2, **dadurch gekennzeichnet, dass** zwischen der Umfangsfläche (45) jedes Ringbundes (44) und einer Wandung (49, 50) des Druckraums (16) ein Ringspalt(s)ausgebildet ist.

4. Kraftstoffinjektor nach Anspruch 3, **dadurch gekennzeichnet, dass** die Umfangsflächen (45) jedes Ringbundes (44) einen im Wesentlichen gleichen Durchmesser (d1) aufweisen, und dass die jeweiligen Ringspalte(s) zwischen der Umfangsfläche (45) jedes Ringbundes (44) und der Wandung (49) des Druckraums (16) im Wesentlichen gleich sind.

5. Kraftstoffinjektor nach Anspruch 3, **dadurch gekennzeichnet, dass** die Umfangsflächen (45) der Ringbunde (44) der mindestens zwei Ringspaltdrosselelemente (41.1 bis 41.n) in Strömungsrichtung des Kraftstoffs einen abnehmenden Durchmesser (d2.1 bis d2.n) aufweisen.

6. Kraftstoffinjektor nach Anspruch 5, **dadurch gekennzeichnet, dass** der Druckraum (16) eine an die Durchmesser (d2.1 bis d2.n) der Umfangsflächen (45) der Ringbunde (44) angepasste gestufte Wandung (50) aufweist, so dass sich eine kaskadenförmige Strömung des Kraftstoffs ergibt.

7. Kraftstoffinjektor nach Anspruch 6, **dadurch gekennzeichnet, dass** die zwischen den Umfangsflächen (45) jedes Ringbundes (44) mit den jeweiligen Durchmessern (d2.1 bis d2.1) und der jeweilig gestuften Wandung (50) ausgebildeten Ringspalte (s1 bis sn) im Wesentlichen gleich sind.

8. Kraftstoffinjektor nach einem der vorhergehenden Ansprüche, **dadurch gekennzeichnet, dass** die Wandung (49, 50) zur Ausbildung der Ringspalte (s,s1 bis sn) an einem Düsenkörper (12) ausgebildet ist, in dem die Düsennadel (15) in einer düsennadelsitznahen Düsennadelführung (23) geführt ist.

9. Kraftstoffinjektor nach Anspruch 8, **dadurch gekennzeichnet, dass** die mindestens zwei Ringspaltdrosselelemente (41.1 bis 41.n) in Strömungsrichtung des Kraftstoffs vor der Düsennadelführung (23) angeordnet sind.

10. Kraftstoffinjektor nach Anspruch 1, **dadurch gekennzeichnet, dass** an der Düsennadel (15) eine Steuerraumhülse (51) geführt ist, die einen Steuerraum (21) hydraulisch begrenzt, und dass die mindestens zwei Ringspaltdrosselelemente (41.1 bis 41.n) zwischen der Steuerraumhülse (51) und einer düsennadelsitznahen Düsennadelführung (23) angeordnet sind.

11. Kraftstoffinjektor nach Anspruch 10, **dadurch gekennzeichnet, dass** die Düsennadel (15) beabstandet zur düsennadelsitznahen Düsennadelführung (23) in einer weiteren Düsennadelführung (56) geführt ist, und dass die mindestens zwei Ringspaltdrosselelemente (41.1 bis 41.n) zwischen den beiden Düsennadelführungen (23, 56) angeordnet sind.

## Claims

1. Fuel injector for internal combustion engines, having a pressure chamber (16) which is formed in a housing (10) and in which a nozzle needle (15) is arranged such that it can perform a stroke movement, said nozzle needle interacting, by means of a sealing surface, with a nozzle needle seat (14), wherein a flow of fuel through at least one injection opening (13) is permitted or blocked by an interaction of the nozzle needle (15) with the nozzle needle seat (14), wherein the pressure chamber (16) is divided into an accumulator pressure chamber (26) remote from the nozzle needle seat and a nozzle needle pressure chamber (25) close to the nozzle needle seat, and wherein a hydraulic throttle element (40) in the form of an annular gap throttle is arranged between the accumulator pressure chamber (26) and the nozzle needle pressure chamber (25), **characterized in that** the nozzle needle (15) has arranged on it at least two annular gap throttle elements (41.1 to 41.n) which are situated in series in the flow direction of the fuel.

2. Fuel injector according to Claim 1, **characterized in that** the at least two annular gap throttle elements (41.1 to 41.n) are formed in each case by an annular collar (44) which is arranged on the nozzle needle (15) and which has a narrow-walled circumferential surface (45).

3. Fuel injector according to Claim 2, **characterized in that** an annular gap (s) is formed between the circumferential surface (45) of each annular collar (44) and a wall (49, 50) of the pressure chamber (16).

4. Fuel injector according to Claim 3, **characterized in that** the circumferential surfaces (45) of each annular collar (44) have a substantially equal diameter (d1), and **in that** the respective annular gaps (s) between the circumferential surface (45) of each annular collar (44) and the wall (49) of the pressure chamber (16) are substantially equal.

5. Fuel injector according to Claim 3, **characterized in that** the circumferential surfaces (45) of the annular collars (44) of the at least two annular gap throttle elements (41.1 to 41.n) have diameters (d2.1 to d2.n) which decrease in the flow direction of the fuel.

6. Fuel injector according to Claim 5, **characterized in that** the pressure chamber (16) has a stepped wall (50) which is adapted to the diameters (d2.1 to d2.n) of the circumferential surfaces (45) of the annular collars (44), so as to yield a cascade-like flow of the fuel.

7. Fuel injector according to Claim 6, **characterized in that** the annular gaps (s1 to sn) formed between the circumferential surfaces (45) of each annular collar (44) with the respective diameters (d2.1 to d2.n) and the respectively stepped wall (50) are substantially equal.

8. Fuel injector according to one of the preceding claims, **characterized in that** the wall (49, 50) for forming the annular gaps (s, s1 to sn) is formed on a nozzle body (12) in which the nozzle needle (15) is guided in a nozzle needle guide (23) close to the nozzle needle seat.

9. Fuel injector according to Claim 8, **characterized in that** the at least two annular gap throttle elements (41.1 to 41.n) are arranged upstream of the nozzle needle guide (23) in the flow direction of the fuel.

10. Fuel injector according to Claim 1, **characterized in that** a control chamber sleeve (51) is guided on the nozzle needle (15), which control chamber sleeve hydraulically delimits a control chamber (21), and **in that** the at least two annular gap throttle elements (41.1 to 41.n) are arranged between the control chamber sleeve (51) and a nozzle needle guide (23) close to the nozzle needle seat.

11. Fuel injector according to Claim 10, **characterized in that** the nozzle needle (15) is guided, at a distance from the nozzle needle guide (23) close to the nozzle needle seat, in a further nozzle needle guide (56), and **in that** the at least two annular gap throttle elements (41.1 to 41.n) are arranged between the two nozzle needle guides (23, 56).

## Revendications

1. Injecteur de carburant pour moteurs à combustion interne comprenant un espace de pression (16) réalisé dans un boîtier (10), dans lequel une aiguille de buse (15) est disposée avec une course réglable, laquelle coopère avec un siège d'aiguille de buse (14) par une surface d'étanchéité, un flux de carburant à travers au moins une ouverture d'injection (13) étant libéré ou interrompu grâce à une coopération de l'aiguille de buse (15) avec le siège d'aiguille de buse (14), l'espace de pression (16) étant divisé en un espace de pression d'accumulation (26) éloigné du siège de l'aiguille de buse et un espace de pression d'aiguille de buse (25) proche du siège de l'aiguille de buse, et un élément d'étranglement hydraulique (40) réalisé en tant qu'étranglement à fente annulaire étant disposé entre l'espace de pression d'accumulation (26) et l'espace de pression d'aiguille de buse (25), **caractérisé en ce qu'**au moins deux éléments d'étranglement à fente annulaire (41.1 à 41.n) disposés les uns derrière les autres dans la direction d'écoulement du carburant sont disposés sur l'aiguille de buse (15).

2. Injecteur de carburant selon la revendication 1, **caractérisé en ce que** les au moins deux éléments d'étranglement à fente annulaire (41.1 à 41.n) sont formés à chaque fois par un épaulement annulaire (44) disposé sur l'aiguille de buse (15), avec une surface périphérique (45) à parois minces.

3. Injecteur de carburant selon la revendication 2, **caractérisé en ce qu'**entre la surface périphérique (45) de chaque épaulement annulaire (44) et une paroi (49, 50) de l'espace de pression (16) est ou sont réalisée(s) une ou plusieurs fentes annulaires.

4. Injecteur de carburant selon la revendication 3, **caractérisé en ce que** les surfaces périphériques (45) de chaque épaulement annulaire (44) présentent un diamètre (d1) essentiellement identique et **en ce que** la ou les fentes annulaires respectives entre la surface périphérique (45) de chaque épaulement annulaire (44) et la paroi (49) de l'espace de pression (16) sont essentiellement identiques.

5. Injecteur de carburant selon la revendication 3, **caractérisé en ce que** les surfaces périphériques (45) des épaulements annulaires (44) des au moins deux éléments d'étranglement à fente annulaire (41.1 à 41.n) présentent un diamètre (d2.1 à d2.n) qui diminue dans la direction d'écoulement du carburant.

6. Injecteur de carburant selon la revendication 5, **caractérisé en ce que** l'espace de pression (16) présente une paroi étagée (50) adaptée aux diamètres (d2.1 à d2.n) des surfaces périphériques (45) des épaulements annulaires (44), de sorte que l'on obtienne un écoulement en cascade du carburant.

7. Injecteur de carburant selon la revendication 6, **caractérisé en ce que** les fentes annulaires (s1 à sn) réalisées entre les surfaces périphériques (45) de chaque épaulement annulaire (44) avec les diamètres respectifs (d2.1 à d2.n) et la paroi étagée respective (50) sont essentiellement identiques.

8. Injecteur de carburant selon l'une quelconque des revendications précédentes, **caractérisé en ce que** la paroi (49, 50) en vue de réaliser les fentes annulaires (s, s1 à sn) est réalisée sur un corps de buse (12) dans lequel l'aiguille de buse (15) est guidée dans un guide d'aiguille de buse (23) proche du siège d'aiguille de buse.

9. Injecteur de carburant selon la revendication 8, **caractérisé en ce que** les au moins deux éléments d'étranglement à fente annulaire (41.1 à 41.n) sont disposés dans la direction d'écoulement du carburant avant le guide d'aiguille de buse (23).

10. Injecteur de carburant selon la revendication 1, **caractérisé en ce qu'**une douille d'espace de commande (51) est guidée sur l'aiguille de buse (15), laquelle douille délimite hydrauliquement un espace de commande (21) et **en ce que** les au moins deux éléments d'étranglement à fente annulaire (41.1 à 41.n) sont disposés entre la douille d'espace de commande (51) et un guide d'aiguille de buse (23) proche du siège d'aiguille de buse.

11. Injecteur de carburant selon la revendication 10, **caractérisé en ce que** l'aiguille de buse (15) est guidée à distance du guide d'aiguille de buse (23) proche du siège d'aiguille de buse dans un autre guide d'aiguille de buse (56), et **en ce que** les au moins deux éléments d'étranglement à fente annulaire (41.1 à 41.n) sont disposés entre les deux guides d'aiguille de buse (23, 56).
